# FASCICULE DE BREVET EUROPEEN

(11) **EP 3 205 547 B1**
(45) Date de publication et mention de la délivrance du brevet: **26.12.2018**
(21) Numéro de dépôt: 17155625.1
(22) Date de dépôt: 10.02.2017
(51) Int. Cl.: B61D 27/00

(54) **DISPOSITIF DE CLIMATISATION D'UNE SALLE, NOTAMMENT POUR PASSAGERS D'UN VEHICULE DE TRANSPORT PUBLIC, PRESENTANT UN ENCOMBREMENT ET UNE VITESSE D'AIR REDUITS**
EINE KLIMAANLAGE VORRICHTUNG FÜR EINEN RAUM, INSBESONDERE EINEN FAHRGASTRAUM EINES ÖFFENTLICHEN TRANSPORTFAHRZEUGS, MIT REDUZIERTER GRÖSSE UND REDUZIERTER LUFTGESCHWINDIGKEIT
AN AIR CONDITIONING DEVICE FOR A ROOM, IN PARTICULAR A PASSENGER ROOM OF A PUBLIC TRANSPORT VEHICLE, HAVING REDUCED SIZE AND REDUCED AIR SPEED

(30) Priorité: 10.02.2016 FR 1651066
(43) Date de publication de la demande: 16.08.2017
(73) Titulaire: ALSTOM Transport Technologies, 93400 Saint-Ouen (FR)
(72) Inventeur: TERRIER, Jean-Luc, 59300 VALENCIENNES (FR); LE-BASTARD, Jean, 78000 VERSAILLES (FR); BLASSE, Thilo, 12621 BERLIN (DE)
(74) Mandataire: Lavoix

(56) Documents cités:
- EP-A1- 0 594 882
- EP-A1- 1 300 314
- EP-A1- 2 287 026
- EP-A1- 2 851 258
- EP-A1- 2 868 502
- EP-A1- 2 868 545
- WO-A1-89/09143
- DE-A1-102007 005 050

## Description

La présente invention concerne un dispositif de climatisation d'une salle, notamment une salle pour passagers d'un véhicule de transport public, et plus particulièrement d'un véhicule ferroviaire.

On connait déjà, dans l'état de la technique, un dispositif de climatisation comprenant des moyens centraux de conditionnement de la température d'air, et un circuit de circulation de l'air conditionné entre les moyens centraux et la salle à climatiser.

Un tel dispositif de climatisation est particulièrement encombrant. En effet, des moyens centraux de conditionnement d'air sont encombrants, et un circuit de circulation d'air comporte nécessairement des conduites présentant de grandes sections transversales pour permettre la circulation d'un flux d'air suffisant pour la climatisation de la salle. Le circuit de circulation comporte également des moyens de ventilation pour la mise en circulation de l'air, ces moyens de ventilation étant également encombrants.

Par ailleurs, la projection d'air climatisé dans la salle est généralement inconfortable pour les personnes qui y sont présentes.

Le document EP 2 868 502 A1 décrit un dispositif de climatisation conforme au préambule de la revendication 1.

L'invention a notamment pour but de remédier à ces inconvénients, en proposant un dispositif de climatisation peu encombrant et permettant une diffusion d'air climatisé confortable.

A cet effet, l'invention a notamment pour objet un dispositif de climatisation selon la revendication 1.

Les moyens centraux selon l'invention sont destinés au conditionnement de liquide, et sont donc moins encombrants que des moyens de conditionnement d'air. De même, des conduites de circulation de liquide pour le circuit selon l'invention sont moins encombrantes que des conduites de circulation d'air.

Il en résulte que le dispositif de climatisation selon l'invention est moins encombrant qu'un dispositif de climatisation de l'état de la technique.

Par ailleurs, les sorties d'air sont agencées au niveau du sol, si bien que l'air climatisé ne monte dans la salle que par convection naturelle liée aux personnes présentes dans cette salle. La vitesse de circulation d'air climatisé dans la salle est donc relativement faible, si bien que cette circulation d'air est plus confortable que dans l'état de la technique.

Un dispositif de climatisation selon l'invention peut comporter en outre l'une ou plusieurs des caractéristiques techniques suivantes, prises seules ou selon toutes combinaisons techniquement envisageables.
- L'organe de ventilation est un ventilateur tangentiel.
- Le liquide caloporteur est de l'eau.
- Le dispositif de climatisation comporte une unité de contrôle, propre à commander les moyens centraux de conditionnement pour contrôler la température du liquide caloporteur, et/ou à commander chaque organe de ventilation pour contrôler le flux d'air circulant dans l'enceinte de l'unité de climatisation correspondante.
- Le dispositif de climatisation comporte au moins un capteur de mesure de température agencé à proximité d'au moins l'une des unités de climatisation, l'unité de contrôle étant propre à commander l'organe de ventilation de cette au moins une unité de climatisation pour contrôler le flux d'air circulant dans l'enceinte de cette unité de climatisation, en fonction de la température mesurée par le capteur à proximité de cette au moins une unité de climatisation.
- Le dispositif de climatisation comporte des moyens de détection d'une densité de passagers à proximité de chaque unité de climatisation, l'unité de contrôle étant propre à commander l'organe de ventilation de chaque unité de climatisation pour contrôler le flux d'air circulant dans l'enceinte de cette unité de climatisation, en fonction de la densité de passagers détectée par ces moyens de détection à proximité de cette unité de climatisation.
- Les moyens de détection de densité comportent au moins une caméra, et une unité informatique reliée à la caméra.
- Le dispositif de climatisation comporte une interface de commande de l'unité de contrôle, permettant à au moins un passager de commander l'unité de contrôle, afin de contrôler la température du liquide caloporteur, et/ou de commander au moins l'un des organes de ventilation pour contrôler le flux d'air circulant dans l'enceinte de l'unité de climatisation correspondante.

L'invention sera mieux comprise à la lecture de la description qui va suivre, donnée uniquement à titre d'exemple et faite en se référant aux figures annexées, parmi lesquelles :
- La figure 1 représente schématiquement un dispositif de climatisation selon un exemple de mode de réalisation de l'invention ;
- La figure 2 est une vue en perspective représentant partiellement le dispositif de climatisation de la figure 1.

On a représenté sur les figures un dispositif 10 de climatisation d'au moins une salle 12 destinée à accueillir des passagers d'un véhicule de transport public, notamment d'un véhicule ferroviaire. On notera que le dispositif de climatisation 10 pourrait être agencé dans toute salle destinée à accueillir des personnes, par exemple des salles de locaux.

Le dispositif de climatisation 10 comporte des moyens centraux 14 de conditionnement de la température d'un liquide caloporteur. De tels moyens centraux de conditionnement 14 sont classiques et comportent par exemple une pompe à chaleur. Il est à noter que de tels moyens centraux de conditionnement 14 sont peu encombrants, notamment en comparaison avec des moyens de conditionnement d'air de l'état de la technique.

Avantageusement, le liquide caloporteur est de l'eau, notamment de l'eau glycolée.

Le dispositif de climatisation 10 comporte par ailleurs un circuit 16 de circulation du fluide caloporteur, passant par les moyens centraux de conditionnement 14, et comprenant au moins une pompe de circulation du liquide caloporteur. Le circuit de circulation 16 comporte des conduites 18 de circulation du liquide caloporteur. De telles conduites 18 sont peu encombrantes, notamment en comparaison avec des conduites de circulation d'air climatisé de l'état de la technique.

Le dispositif de climatisation 10 comporte par ailleurs au moins une unité de climatisation 20, logée dans l'une des salles 12.

Chaque salle 12 loge de préférence une pluralité d'unités de climatisation 20.

Par ailleurs, le dispositif de climatisation 10 peut comporter des unités de climatisation 20 logées dans des salles différentes.

Comme cela est représenté sur la figure 2, chaque unité de climatisation 20 comprend une enceinte 22, présentant une ouverture 24 d'entrée d'air depuis la salle 12 et une ouverture 26 de sortie d'air climatisé vers la salle 12, les ouvertures d'entrée 24 et de sortie 26 d'air étant toutes deux agencées au niveau du sol de la salle 12.

Par exemple, chaque ouverture d'entrée d'air 24 débouche en sous-châssis ou en bas d'une paroi latérale de la salle. Avantageusement, les ouvertures de sortie 26 sont ménagées dans un panneau de sol 28, délimitant en partie chaque enceinte 22.

En variante, les ouvertures d'entrée 24 et de sortie 26 sont toutes ménagées dans le panneau de sol 28 délimitant en partie chaque enceinte 22.

Chaque unité de climatisation 20 comporte par ailleurs un organe de ventilation 30, logé dans l'enceinte 22, propre à faire circuler de l'air dans l'enceinte 22 depuis l'ouverture d'entrée 24 vers l'ouverture de sortie 26. L'organe de ventilation 30 est donc logé au niveau du sol, notamment sous le panneau de sol 28.

Avantageusement, l'organe de ventilation 30 est un ventilateur tangentiel. De préférence, l'organe de ventilation 30 présente des dimensions réduites, ce qui est possible du fait que le dispositif 10 selon l'invention ne requiert qu'une faible vitesse de sortie d'air.

On notera que l'enceinte 22 est par exemple commune à plusieurs unités de climatisation 20, les flux d'air dans cette enceinte 22 étant orientés par les ventilateurs tangentiels.

Chaque unité de climatisation 20 comporte également un échangeur de chaleur 32, relié au circuit de circulation 16, propre à échanger des calories entre le liquide caloporteur et l'air circulant dans l'enceinte 22. Ainsi, les conduites 18 communiquent avec cet échangeur de chaleur 32. Un tel échangeur de chaleur 32 est classique et ne sera donc pas décrit davantage. Avantageusement, chaque échangeur de chaleur 32 présente des dimensions réduites.

L'échangeur de chaleur 32 est logé au niveau du sol, à proximité de l'organe de ventilation 30, notamment sous le panneau de sol 28. De même, les conduites 18 passant par l'échangeur de chaleur 32 sont logées au niveau du sol, notamment sous le panneau de sol 28.

Le dispositif de climatisation 10 comporte par ailleurs une unité de contrôle 34, notamment propre à commander les moyens centraux 14 de conditionnement pour contrôler la température du liquide caloporteur.

En variante, ou de manière complémentaire, l'unité de contrôle 34 est propre à commander chaque organe de ventilation 30 pour contrôler le flux d'air circulant dans l'enceinte 22 de l'unité de climatisation 20 correspondante. Par exemple, les organes de ventilation 30 sont commandées individuellement, ou en variante par groupes.

Ainsi, l'unité de contrôle 34 permet de contrôler la température à proximité de chacune des unités de climatisation 20, par exemple de manière localement différentiée, lorsque les flux d'air circulant dans les unités de climatisation 20 sont différents.

Avantageusement, le dispositif de climatisation 10 comporte au moins un capteur de mesure de température 36 agencé à proximité de chaque unité de climatisation 20. L'unité de contrôle 34 est alors propre à commander l'organe de ventilation 30 de chaque unité de climatisation 20 pour contrôler le flux d'air circulant dans l'enceinte 22 de cette unité de climatisation 20, en fonction de la température mesurée par le capteur de mesure 36 correspondant à proximité de cette unité de climatisation 20. De tels capteurs de température permettent notamment de traiter différemment la climatisation de l'air d'un côté ensoleillé de la salle 12 par rapport à un côté situé à l'ombre.

En variante, ou de manière complémentaire, le dispositif de climatisation 10 comporte des moyens 38 de détection d'une densité de passagers à proximité de chaque unité de climatisation 20. L'unité de contrôle 34 est alors propre à commander l'organe de ventilation 30 de chaque unité de climatisation 20 pour contrôler le flux d'air circulant dans l'enceinte 22 de cette unité de climatisation 20, en fonction de la densité de passagers détectée à proximité de cette unité de climatisation 20.

Les moyens de détection de densité 38 comportent par exemple au moins une caméra, et une unité informatique reliée à la caméra, propre à effectuer une analyse d'image permettant de déterminer la densité de passagers. Une telle analyse d'image est connue dans l'état de la technique, et ne sera donc pas décrite en détail. La caméra est par exemple une caméra grand-angle, agencée au plafond de la salle 12.

En variante, ou de manière complémentaire, le dispositif de climatisation 10 comprend au moins une interface de commande de l'unité de contrôle 34, permettant à au moins un passager de commander l'unité de contrôle 34, afin de contrôler la température du liquide caloporteur, et/ou de commander au moins l'un des organes de ventilation 30 pour contrôler le flux d'air circulant dans l'enceinte 22 de l'unité de climatisation 20 correspondante, à proximité de ce passager. Une telle interface de commande permet aux utilisateurs de modifier la température de l'air dans le cas où celle-ci leur semble inconfortable. Ainsi, de préférence, l'interface de commande est prioritaire sur les autres informations (densité de passagers, température détectée, etc.) utilisées par l'unité de contrôle 34 pour décider de la température.

Avantageusement l'interface de commande est un smartphone, par exemple le smartphone d'un passager, sur lequel a été installée une application permettant de communiquer avec l'unité de contrôle 34.

Conformément à l'invention, les moyens centraux de conditionnement 12 conditionnent la température d'eau, qui circule dans le circuit 16 sous l'effet de la pompe, jusqu'aux unités de climatisation 20. Localement, dans chaque unité de climatisation 20, l'air est conditionné sous l'effet du ventilateur tangentiel 30 et de l'échangeur de chaleur 32 correspondants, au niveau du sol 28. En effet, l'air est aspiré depuis l'ouverture d'entrée 24 par le ventilateur tangentiel 30, vers l'échangeur de chaleur 32 où cet air échange de la chaleur avec le liquide circulant dans l'échangeur de chaleur, avant de ressortir par l'ouverture de sortie 26.

Dans la salle 12, l'air est aspiré vers le haut sous l'effet de la présence de passagers, qui induisent une convection naturelle.

On notera que l'invention n'est pas limitée au mode de réalisation précédemment décrit, mais pourrait présenter diverses variantes complémentaires.

## Revendications

1. Dispositif (10) de climatisation d'au moins une salle (12) destinée à accueillir des personnes, notamment une salle pour passagers d'un véhicule de transport public, par exemple de véhicule ferroviaire, comportant :
- des moyens centraux (14) de conditionnement de la température d'un liquide caloporteur,
- un circuit (16) de circulation du liquide caloporteur, passant par les moyens centraux de conditionnement (14), et comprenant au moins une pompe de circulation du liquide caloporteur,
- au moins une unité de climatisation (20), destinée à être logée dans la salle (12), comprenant :
• une enceinte (22) présentant une ouverture (24) d'entrée d'air depuis la salle (12) et une ouverture (26) de sortie d'air climatisé vers la salle (12),
• un échangeur de chaleur (32), relié au circuit de circulation (16),
**caractérisé en ce que** :
- les ouvertures d'entrée (24) et de sortie (26) d'air sont toutes deux agencées au niveau du sol (28) de la salle (12), de sorte qu'une convection naturelle liée à la présence de personnes dans la salle permette de générer un mouvement ascendant de l'air issu de la sortie d'air (26) dans la salle,
- l'unité de climatisation (20) comporte un organe de ventilation (30), logé dans l'enceinte (22), propre à faire circuler l'air dans l'enceinte depuis l'ouverture d'entrée (24) vers l'ouverture de sortie (26), et
- l'échangeur de chaleur (32) est propre à échanger des calories entre le liquide caloporteur et l'air circulant dans l'enceinte (22) sous l'effet de l'organe de ventilation (30).

2. Dispositif de climatisation (10) selon la revendication 1, dans lequel l'organe de ventilation (30) est un ventilateur tangentiel.

3. Dispositif de climatisation (10) selon la revendication 1 ou 2, dans lequel le liquide caloporteur est de l'eau.

4. Dispositif de climatisation (10) selon l'une quelconque des revendications précédentes, comportant une unité de contrôle (34), propre à commander les moyens centraux (14) de conditionnement pour contrôler la température du liquide caloporteur, et/ou à commander chaque organe de ventilation (30) pour contrôler le flux d'air circulant dans l'enceinte (22) de l'unité de climatisation (20) correspondante.

5. Dispositif de climatisation (10) selon la revendication 4, comportant au moins un capteur (36) de mesure de température agencé à proximité d'au moins l'une des unités de climatisation (20), l'unité de contrôle (34) étant propre à commander l'organe de ventilation (20) de cette au moins une unité de climatisation pour contrôler le flux d'air circulant dans l'enceinte de cette unité de climatisation, en fonction de la température mesurée par le capteur (36) à proximité de cette au moins une unité de climatisation (20).

6. Dispositif de climatisation (10) selon la revendication 4 ou 5, comportant des moyens (38) de détection d'une densité de passagers à proximité de chaque unité de climatisation (20), l'unité de contrôle (34) étant propre à commander l'organe de ventilation (30) de chaque unité de climatisation (20) pour contrôler le flux d'air circulant dans l'enceinte (22) de cette unité de climatisation (20), en fonction de la densité de passagers détectée par ces moyens de détection (38) à proximité de cette unité de climatisation (20).

7. Dispositif de climatisation (10) selon la revendication 6, dans lequel les moyens de détection de densité (38) comportent au moins une caméra, et une unité informatique reliée à la caméra.

8. Dispositif de climatisation (10) selon l'une quelconque des revendications 4 à 7, comprenant une interface de commande de l'unité de contrôle (34), permettant à au moins un passager de commander l'unité de contrôle (34), afin de contrôler la température du liquide caloporteur, et/ou de commander au moins l'un des organes de ventilation (30) pour contrôler le flux d'air circulant dans l'enceinte (22) de l'unité de climatisation (20) correspondante.

## Patentansprüche

1. Vorrichtung (10) zur Klimatisierung wenigstens eines Saals (12), der zum Empfangen von Personen bestimmt ist, insbesondere eines Saals für Passagiere eines öffentlichen Transportfahrzeugs, wie beispielsweise eines Schienenfahrzeugs, aufweisend:
- zentrale Mittel (14) zur Konditionierung der Temperatur einer Kühlflüssigkeit,
- einen Kühlflüssigkeit-Zirkulations-Kreis (16), der über die zentralen Konditionier-Mittel (14) verläuft und der aufweist wenigstens eine Pumpe zur Zirkulation des Kühlmittels,
- wenigstens eine Klimatisier-Einheit (20), die dazu bestimmt ist, in dem Saal (12) untergebracht zu sein und aufweist:
• einen umschlossenen Raum (22), der eine Öffnung (24) zum Einlassen von Luft von dem Saal (12) aus und eine Öffnung (26) zum Auslassen von klimatisierter Luft in den Saal (12) aufweist,
• einen Wärmetauscher (32), der mit dem Zirkulations-Kreis (16) verbunden ist,
**dadurch gekennzeichnet, dass**:
- die Öffnung (24) zum Einlassen von Luft und die Öffnung (26) zum Auslassen von Luft beide jeweils auf Niveau des Bodens (28) des Saals (12) angeordnet sind, so dass eine natürliche Konvektion, die mit der Präsenz von Personen in dem Saal zusammenhängt, es ermöglicht, eine Aufwärtsbewegung der von dem Luft-Auslass (26) kommenden Luft in dem Saal zu erzeugen,
- die Klimatisier-Einheit (20) ein Ventilations-Organ (30) aufweist, das in dem Raum (22) untergebracht ist und imstande ist, die Luft in dem Raum von der Einlass-Öffnung (24) aus zu der Auslass-Öffnung (26) hin zirkulieren zu lassen, und
- der Wärmetauscher (32) imstande ist, Wärmeeinheiten zwischen der Kühlflüssigkeit und der in dem Raum (22) zirkulierenden Luft unter der Wirkung des Ventilations-Organs (30) zu tauschen.

2. Vorrichtung zur Klimatisierung (10) gemäß Anspruch 1, wobei das Ventilations-Organ (30) ein Tangentiallüfter ist.

3. Vorrichtung zur Klimatisierung (10) gemäß dem Anspruch 1 oder 2, wobei die Kühlflüssigkeit Wasser ist.

4. Vorrichtung zur Klimatisierung (10) gemäß irgendeinem der vorhergehenden Ansprüche, aufweisend eine Steuereinheit (34), die imstande ist, die zentralen Konditionier-Mittel (14) zu steuern zum Steuern der Temperatur der Kühlflüssigkeit und/oder jedes Ventilationsorgan (30) zu steuern zum Steuern des Flusses von Luft, die in dem Raum (22) der korrespondierenden Klimatisier-Einheit (20) zirkuliert.

5. Vorrichtung zur Klimatisierung (10) gemäß Anspruch 4, aufweisend wenigstens einen Sensor (36) zum Messen der Temperatur, der in der Nähe wenigstens einer der Klimatisier-Einheiten (20) angeordnet ist, wobei die Steuereinheit (34) imstande ist, das Ventilationsorgan (20) dieser wenigstens einen Klimatisier-Einheit zu steuern zum Steuern des Flusses von Luft, die in dem Raum dieser Klimatisier-Einheit zirkuliert, in Abhängigkeit von der Temperatur, die von dem Sensor (36) in der Nähe dieser wenigstens einen Klimatisier-Einheit (20) gemessen wird.

6. Vorrichtung zur Klimatisierung (10) gemäß Anspruch 4 oder 5, aufweisend Mittel (38) zur Erfassung einer Passagier-Dichte in der Nähe jeder Klimatisier-Einheit (20), wobei die SteuerEinheit (34) imstande ist, das Ventilationsorgan (30) jeder Klimatisier-Einheit (20) zu steuern zum Steuern des Flusses von Luft, die in dem Raum (22) dieser Klimatisier-Einheit (20) zirkuliert, in Abhängigkeit von der Passagier-Dichte, die von diesen Erfassungs-Mitteln (38) in der Nähe dieser Klimatisier-Einheit (20) erfasst werden.

7. Vorrichtung zur Klimatisierung (10) gemäß Anspruch 6, wobei die Mittel zur Erfassung der Dichte (38) aufweisen wenigstens eine Kamera und eine Datenverarbeitungseinheit, die mit der Kamera verbunden ist.

8. Vorrichtung zur Klimatisierung (10) gemäß irgendeinem der Ansprüche 4 bis 7, aufweisend eine Schnittstelle zur Steuerung der Steuereinheit (34), die es wenigstens einem Passagier ermöglicht, die Steuereinheit (34) zu steuern, um die Temperatur der Kühlflüssigkeit zu steuern, und/oder zum Steuern wenigstens eines der Ventilationsorgane (30) zum Steuern des Flusses von Luft, die in dem Raum (22) der korrespondierenden Klimatisier-Einheit (20) zirkuliert.

## Claims

1. An air conditioning device (10) for at least one room (12) intended to receive persons, in particular a room for passengers of a public transport vehicle, including:
- central means (14) for conditioning the temperature of a heat transfer liquid,
- a circuit (16) for circulation of the heat transfer liquid, passing through the central conditioning means (14), and comprising at least one pump for circulating the heat transfer liquid,
- at least one air conditioning unit (20), intended to be housed in the room (12), comprising:
• an enclosure (22) having an air inflow opening (24) from the room (12) and a conditioned air outflow opening (26) towards the room (12),
• a heat exchanger (32), connected to the circulation circuit (16),
**characterized in that**:
- the air inflow (24) and outflow (26) openings being both laid out at the floor (28) of the room (12), so that natural convection related to the presence of persons in the room will give the possibility of generating an ascending movement of the air from the air outflow opening (26) in the room,
- the air conditioning unit (20) comprises a ventilation member (30), housed in the enclosure (22), able to have the air circulate in the enclosure from the air inflow opening (24) to the air outflow opening (26), and
- the heat exchanger (32) is able to exchange calories between the heat transfer liquid and the air circulating in the enclosure (22) under the effect of the ventilation member (30).

2. The air conditioning device (10) according to claim 1, wherein the ventilation member (30) is a tangential fan.

3. The air conditioning device (10) according to claim 1 or 2, wherein the heat transfer liquid is water.

4. The air conditioning device (10) according to any of the preceding claims, including a control unit (34), able to control the central conditioning means (14) for controlling the temperature of the heat transfer liquid, and/or controlling each ventilation member (30) for controlling the air flow circulating in the enclosure (22) of the corresponding air conditioning unit (20).

5. The air conditioning device (10) according to claim 4, including at least one sensor (36) for measuring temperature arranged in proximity to at least one of the air conditioning units (20), the control unit (34) being able to control the ventilation member (30) of said at least one air conditioning unit (20) for controlling the air flow circulating in the enclosure of this air conditioning unit (20), depending on the temperature measured by the sensor (36) in proximity to said at least one air conditioning unit (20).

6. The air conditioning device (10) according to claim 4 or 5, including density detection means (38) for detecting a density of persons in proximity to each air conditioning unit (20), the control unit (34) being able to control the ventilation member (30) of each air conditioning unit (20) for controlling the air flow circulating in the enclosure (22) of this air conditioning unit (20), depending on the density of persons detected by these density detection means (38) in proximity to this air conditioning unit (20).

7. The air conditioning device (10) according to claim 6, wherein the density detection means (38) include at least one camera and a computer unit connected to the camera.

8. The air conditioning device (10) according to any of claims 4 to 7, comprising an interface for controlling the control unit (34), allowing at least one person to control the control unit (34), in order to control the temperature of the heat transfer liquid, and/or control at least one of the ventilation members (30) for controlling the air flow circulating in the enclosure (22) of the corresponding air conditioning unit (20).
